# EUROPÄISCHE PATENTSCHRIFT

(11) **EP 3 742 940 B1**
(45) Veröffentlichungstag und Bekanntmachung des Hinweises auf die Patenterteilung: **14.12.2022**
(21) Anmeldenummer: 18810920.1
(22) Anmeldetag: 15.11.2018
(51) Int. Cl.: A47G 1/16, F21S 4/28, F21S 8/00, F21V 33/00, F21V 7/00, F21Y 103/10, F21Y 115/10

(54) **GALERIESCHIENENPROFIL ZUR AUFHÄNGUNG EINES GEGENSTANDES UND SCHIENENSYSTEM ZUR AUFHÄNGUNG EINES GEGENSTANDES**
GALLERY RAIL PROFILE FOR HANGING AN OBJECT AND RAIL SYSTEM FOR HANGING AN OBJECT
PROFILÉ DE CIMAISE DE GALERIE DESTINÉ À SUSPENDRE UN OBJET ET SYSTÈME DE CIMAISE DESTINÉ À SUSPENDRE UN OBJET

(30) Priorität: 09.03.2018 DE 102018001908; 09.03.2018 DE 202018001260 U
(43) Veröffentlichungstag der Anmeldung: 02.12.2020
(73) Patentinhaber: MBN GmbH, 86316 Friedberg (DE)
(72) Erfinder: Ladwig, Isabela, 82057 Icking (DE); Rozynek, Gregor, 86163 Augsburg (DE)
(74) Vertreter: Kobiako von Gamm, Iouri
(86) Internationale Anmeldenummer: PCT/EP2018/081398
(87) Internationale Veröffentlichungsnummer: WO 2019/170268

(56) Entgegenhaltungen:
- EP-A1- 2 754 956
- WO-A1-2016/037744
- DE-U1-202012 100 952
- DE-U1-202012 102 037
- ES-A1- 2 234 388

## Beschreibung

Die Erfindung betrifft ein Galerieschienenprofil zur Aufhängung eines Gegenstandes, insbesondere eines Kunstobjekts wie etwa ein Bild oder ein Foto, sowie ein Schienensystem zur Aufhängung eines Gegenstandes. Solche Galerieschienenprofile werden nicht nur in Galerien eingesetzt, sondern auch in Privathaushalten und/oder in Büroräumlichkeiten verwendet werden.

Aus der WO 2016/037744 A1 ist ein Profil für die Befestigung eines Dekorationselementes bekannt. Zudem ist aus der ES 2 234 388 eine Vorrichtung zur Aufhängung von Bildern und dergleichen an Wänden bekannt. Aus der DE 20 2012 102 037 U1 ist eine stangen- oder schienenartige Vorrichtung zur Befestigung von Vorhängen bekannt.

Aus dem Stand der Technik sind diverse Galerieschienenprofile bekannt, welche beispielsweise zwei Schienen aufweisen, von denen die eine Schiene der Anbringung eines Bildes und die andere Schiene der direkten oder indirekten Beleuchtung eines Raumes und/oder eines Bildes dient.

Ferner sind Galerieschienenprofile mit nur einer Schiene bekannt, in welcher sowohl ein Bild als auch dessen direkte oder indirekte Beleuchtung angebracht werden kann.

Wie bereits angedeutet, dienen die Galerieschienenprofile neben der sicheren Aufhängung eines Bildes auch dem Zweck der Beleuchtung des Raumes selbst und unter Umständen auch des am Galerieschienenprofil befestigten Bildes durch das von der Decke und von den Wänden des Raumes reflektierte Licht.

Hierbei wird je nach Ausrichtung eines Leuchtmittels, das über ein Gestänge bzw. eine Haltevorrichtung in einer Schiene des Galerieschienenprofils angeordnet ist, eine direkte oder indirekte Beleuchtung für ein zu beleuchtendes Bild geschaffen.

In jedem Fall muss das Galerieschienenprofil derart ausgebildet sein, dass dieses elektrische Energie an ein Leuchtmittel leiten kann, so dass die Energie von dem Galerieschienenprofil über die Haltevorrichtung hin zum Leuchtmittel gelangt.

Dies bedeutet einen Mehraufwand bei der Produktion eines derartigen Galerieschienenprofils, wodurch dementsprechende Produktionskosten verursacht werden. Darüber hinaus sind solche Galerieschienenprofile mechanisch oft nicht sehr stabil, weil die hervorstehenden Leuchtmittel eine Hebelwirkung erzeugen können.

Daher ist es Aufgabe der vorliegenden Erfindung, ein Galerieschienenprofil sowie ein Schienensystem zur Aufhängung eines Gegenstandes anzugeben, welches kostengünstig und materialsparend herstellbar ist sowie eine vereinfachte Möglichkeit einer Beleuchtung zum Beispiel eines Bildes aufweist, und welches vorzugsweise leicht und sicher an einer Wand befestigbar ist.

Diese Aufgabe wird erfindungsgemäß durch die Merkmale des Anspruchs 1 gelöst. Weitere vorteilhafte Weiterbildungen sind Gegenstand der Unteransprüche.

Erfindungsgemäß umfasst bei einem ersten Aspekt der vorliegenden Erfindung ein Galerieschienenprofil zur Aufhängung eines Gegenstandes, insbesondere eines Kunstobjektes, wie etwa eines Bildes:
- einen ersten Profilteilabschnitt zum Anbringen eines Leuchtmittels, wobei vorzugsweise der erste Profilteilabschnitt zum Anbringen eines Leuchtmittels nicht nur geeignet, sondern auch bestimmt bzw. entsprechend ausgestaltet ist oder mit anderen Worten gesagt, das Leuchtmittel aufnimmt, und
- einen zweiten Profilteilabschnitt zur Aufhängung eines Gegenstandes,
- wobei vorzugsweise die Profilteilabschnitte jeweils im Querschnitt eine Zugangsöffnung, vorteilhafterweise eine einzige Zugangsöffnung je Profilteilabschnitt, aufweisen.

Erfindungsgemäß ist die Zugangsöffnung des ersten Profilteilabschnitts in entgegengesetzte Richtung zur Zugangsöffnung des zweiten Profilteilabschnitts orientiert. Auf diese Weise ist es also möglich, an oder in dem ersten Profilteilabschnitt ein Leuchtmittel anzubringen und im zweiten Profilteilabschnitt einen Gegenstand, wie zum Beispiel ein Bild, aufzuhängen.

Ferner ist bevorzugt, dass an oder innerhalb der Zugangsöffnung des zweiten Profilteilabschnitts ein Befestigungsmittel zur Aufhängung eines Gegenstandes anordenbar ist. Somit kann also zum Beispiel ein Bild mit Hilfe von Seilen an dem Galerieschienenprofil befestigt werden.

Erfindungsgemäß ist innerhalb des ersten Profilteilabschnitts ein Leuchtmittel derart angeordnet, dass erzeugtes Licht des Leuchtmittels durch die Zugangsöffnung des ersten Profilteilabschnitts leuchtet. Auf diese Weise ist eine indirekte Beleuchtung eines Raumes und ggf. auch Gegenstandes, der darunter am zweiten Profilteilabschnitt angeordnet ist, möglich, da die Zugangsöffnungen der Profilteilabschnitte in entgegengesetzte Richtung orientiert sind.

Ferner ist bevorzugt, dass das Leuchtmittel als einzelne LEDs oder als LED-Streifen ausgebildet ist, wobei vorzugsweise das Leuchtmittel einfarbig oder mehrfarbig ausgebildet ist.

Auch ist es günstig, wenn die Farbintensität und/oder die ausgestrahlte Lichtfarbe des Leuchtmittels variierbar ist. Auf diese Weise können diverse Lichteffekte realisiert werden.

Des Weiteren ist es günstig, wenn das Leuchtmittel in dem ersten Profilteilabschnitt angeordnet oder integriert ist. Auf diese Weise kann die Anzahl an Teilen reduziert werden und somit der Zusammenbau eines Galerieschienenprofils vereinfacht werden.

Ferner kann vorgesehen sein, dass der zweite Profilteilabschnitt, insbesondere dessen Zugangsöffnung, als Schiene ausgebildet ist, in welcher ein Aufnahmemittel für einen Gegenstand verschiebbar sowie lösbar befestigbar ist. Mit anderen Worten ausgedrückt, ist es somit also möglich, an dem zweiten Profilteilabschnitt bzw. an dessen Zugangsöffnung ein Aufnahmemittel, wie zum Beispiel ein Haken mit einem Seil, zum Halten eines Bildes anzubringen.

Vorteilhafterweise ist der erste Profilteilabschnitt, insbesondere dessen Zugangsöffnung, als Aufnahme für eine lichtdurchlässige Abdeckung ausgebildet. Mithilfe der Abdeckung kann das Eindringen von Schmutz in den ersten Profilteilabschnitt verhindert werden.

Beispielsweise kann die Abdeckung aus einem klaren Glas und/oder Kunststoff hergestellt werden. Sie kann aber auch aus einem Milch- bzw. Opal-Glas und/oder Kunststoff hergestellt werden und kann darüber hinaus auch integrierte Linsen, Micro-Prismen und/oder ein Rastermuster aufweisen.

Des Weiteren weist der erste Profilteilabschnitt im Querschnitt eine U-Form auf.

Erfindungsgemäß wird der erste Profilteilabschnitt von einem ersten und einem zweiten Profilelement sowie von wenigstens einem Verbindungselement, insbesondere von einem ersten Verbindungselement, gebildet.

Erfindungsgemäß verbindet das wenigstens eine Verbindungelement die zwei Profilelemente derart miteinander, dass das Verbindungelement und die zwei Profilelemente zusammen den ersten, im Querschnitt U-förmigen Profilteilabschnitt bilden.

Die offene Seite des ersten, U-förmigen Profilteilabschnitts bildet die Zugangsöffnung des ersten Profilteilabschnitts.

Erfindungsgemäß ist innerhalb des ersten, U-förmigen Profilteilabschnitts ein Leuchtmittel angeordnet.

Somit ist beispielsweise eine indirekte Beleuchtung eines Raumes und ggf. auch eines Bildes, das am zweiten Profilteilabschnitt angeordnet ist, möglich.

Günstigerweise ist das Leuchtmittel an einem Profilelement oder an dem wenigstens einen Verbindungselement angeordnet. Hierbei ist das Leuchtmittel vorzugsweise an einem Profilelement oder an dem wenigsten einen Verbindungselement derart angeordnet, dass von dem Leuchtmittel erzeugtes Licht durch die Zugangsöffnung des ersten Profilabschnitts dringen muss, um das Galerieschienenprofil zu verlassen. Vorteilhafterweise weist der zweite Profilteilabschnitt im Querschnitt eine Quaderform auf.

Erfindungsgemäß wird der zweite Profilteilabschnitt von einem dritten und einem vierten Profilelement sowie von wenigstens einem Verbindungselement, insbesondere von einem zweiten Verbindungselement, gebildet.

Ferner ist es von Vorteil, wenn das wenigstens eine Verbindungelement die zwei Profilelemente derart miteinander verbindet, dass das Verbindungelement und die zwei Profilelemente zusammen den im Querschnitt zweiten, quaderförmigen Profilteilabschnitt mit einer Zugangsöffnung bilden.

Erfindungsgemäß ist das dritte und vierte Profilelement im Querschnitt L-förmig ausgebildet und jeweils mit einem Schenkel der L-Form in Richtung des anderen Profilelements orientiert.

Auf diese Weise ist zwischen den beiden zueinander orientierten Schenkeln die Zugangsöffnung des zweiten Profilteilabschnitts bildbar. Vorzugsweise bilden das dritte und vierte L-förmig ausgebildete Profilelement zusammen mit dem wenigstens einen Verbindungselement den im Querschnitt zweiten, quaderförmigen Profilteilabschnitt mit einer Zugangsöffnung.

Auch kann vorgesehen sein, dass der erste und zweite Profilteilabschnitt durch einen dritten Profilteilabschnitt zur Befestigung des Galerieschienenprofils an einer Wand verbunden ist.

Günstigerweise wird der dritte Profilteilabschnitt teilweise von dem ersten und teilweise von dem zweiten Profilteilabschnitt sowie von einem Verbindungsstegteil gebildet.

Ferner ist es bevorzugt, dass das Verbindungsstegteil den ersten und zweiten Profilteilabschnitt miteinander verbindet.

Vorteilhafterweise umfasst der dritte Profilteilabschnitt wenigstens eine Halteeinrichtung für eine Abschlussblende zum Verschließen des Galerieschienenprofils oder zum Anschließen eines weiteren Galerieschienenprofils.

Dabei ist es günstig, wenn die wenigstens eine Halteeinrichtung an wenigstens einem Verbindungselement des ersten und/oder zweiten Profilteilabschnitts angeordnet ist. Des Weiteren ist es von Vorteil, wenn die wenigstens eine Halteeinrichtung ausgebildet ist, ein Befestigungsmittel, insbesondere eine Schraube, zum Befestigen einer Abschlussblende aufzunehmen.

Bevorzugterweise weisen das erste und das zweite Verbindungselement je eine Halteeinrichtung auf. Somit ist eine sichere Befestigung von zum Beispiel einer Abschlussblende am Galerieschienenprofil möglich.

Des Weiteren ist es erfindungsgemäß, dass das Galerieschienenprofil ein erstes Seitenprofilelement aufweist, das eine Sichtseite zur Betrachtung umfasst.

Erfindungsgemäß umfasst das erste Seitenprofilelement ein erstes und drittes Profilelement. Mit anderen Worten ausgedrückt, setzt sich das erste Seitenprofilelement vorzugsweise aus einem ersten und einem dritten Profilelement zusammen.

Auch ist es günstig, wenn das erste Seitenprofilelement zusätzlich ein Verbindungsstegteil umfasst, das das erste und dritte Profilelement miteinander verbindet, insbesondere einstückig verbindet.

Erfindungsgemäß ist das erste Seitenprofilelement im Querschnitt L-förmig ausgebildet und mit einem ersten Schenkel seiner L-Form in Richtung eines zweiten Seitenprofilelements orientiert.

Auch kann vorgesehen sein, dass das Galerieschienenprofil ein zweites Seitenprofilelement aufweist, das eine Wandseite zur Montage umfasst.

Vorzugsweise umfasst das zweite Seitenprofilelement ein zweites und viertes Profilelement. Mit anderen Worten ausgedrückt, setzt sich das zweite Seitenprofilelement vorzugsweise aus einem zweiten und einem vierten Profitelement zusammen.

Auch ist es günstig, wenn das zweite und vierte Profilelement voneinander beabstandet sind, um eine Aufnahme für ein Montagemittel zu generieren, mit welchen eine Wandmontage gewährleistbar ist.

Bevorzugterweise ist zwischen dem zweiten und vierten Profilelement eine Aufnahme in Form einer Öffnung zur Wandmontage ausgebildet.

Auch ist es günstig, wenn von dem zweiten Profilelement und/oder von dem vierten Profilelement eine Nase jeweils in Richtung des vierten und/oder zweiten Profilelements zum Eingreifen in eine Nut, insbesondere gebildet zwischen einer Wand und einem Befestigungsprofil, hervorragt. Nochmals anders geschildert, ist es also günstig, wenn eine Nase des zweiten und/oder vierten Profitelements in Richtung des vierten und/oder zweiten Profilelements ragt, um in eine Nut zwischen einem Befestigungsprofil einer Wand einzugreifen. Dadurch kann ein sicherer Halt des Galerieschienenprofils an einer Wand gewährleistet werden.

Vorteilhafterweise ist das zweite Seitenprofilelement im Querschnitt im Wesentlichen L-förmig ausgebildet und mit einem ersten Schenkel seiner L-Form in Richtung eines ersten Seitenprofilelements orientiert.

Auch ist es günstig, wenn das dritte Profilelement und/oder das erste Seitenprofilelement L-förmig und ungleichschenklig ausgebildet ist.

Vorteilhafterweise weist das dritte L-förmige Profilelement und/oder das erste Seitenprofilelement einen zweiten Schenkel auf, der wenigstens doppelt so lange wie ein erster Schenkel ausgebildet ist. Mit anderen Worten ausgedrückt, sind also die beiden Schenkel des dritten L-förmigen Profilelements und/oder des ersten Seitenprofilelements unterschiedlich lang ausgebildet.

Vorzugsweise ist ein viertes Profilelement und/oder das zweite Seitenprofilelement, gegenüberliegend zum dritten Profilelement und/oder gegenüberliegend zum ersten Seitenprofilelement, L-förmig und ungleichschenklig ausgebildet.

Bevorzugterweise weist das vierte L-förmige Profilelement und/oder das zweite Seitenprofilelement einen zweiten Schenkel auf, der wenigstens doppelt so lange wie ein erster Schenkel ausgebildet ist. Nochmals anders ausgedrückt, sind also die beiden Schenkel des vierten L-förmigen Profilelements und/oder des zweiten Seitenprofilelements unterschiedlich lang ausgebildet.

Des Weiteren kann vorgesehen sein, dass das erste und zweite Seitenprofilelement über das wenigstens eine Verbindungselement, insbesondere über das erste und/oder das zweite Verbindungselement miteinander verbunden ist bzw. sind.

Erfindungsgemäß ist die Zugangsöffnung des ersten Profilteilabschnitts zu einer Raumdecke und die Zugangsöffnung des zweiten Profilteilabschnitts zum Erdboden orientiert. Im Ergebnis ist also die Zugangsöffnung des ersten Profilteilabschnitts in entgegengesetzte Richtung zu Zugangsöffnung des zweiten Profilteilabschnitts orientiert.

Ein zweiter Aspekt der vorliegenden Erfindung umfasst ein Schienensystem zur Aufhängung eines Gegenstandes, insbesondere eines Kunstobjekts wie etwa eines Bildes oder eines Fotos. Bei einem Schienensystem handelt es sich vorzugsweise um ein System zum Befestigen eines Galerieschienenprofils an einer Wand.

Es wird ausdrücklich darauf hingewiesen, dass die Merkmale des Galerieschienenprofils, wie sie unter dem ersten Aspekt erwähnt werden, einzeln oder miteinander kombinierbar bei dem Schienensystem zur Aufhängung eines Gegenstandes Anwendung finden können.

Anders ausgedrückt, die oben unter dem ersten Aspekt der Erfindung genannten Merkmale betreffend das Galerieschienenprofil können auch hier unter dem zweiten Aspekt der Erfindung mit weiteren Merkmalen kombiniert werden.

Dementsprechend ist es bevorzugt, dass ein Schienensystem zur Aufhängung eines Gegenstandes, insbesondere eines Bildes, ein Galerieschienenprofil nach dem ersten Aspekt der vorliegenden Erfindung umfasst.

Bevorzugterweise weist das Schienensystem ferner ein Wandbefestigungsprofil zur Montage an einer Wand bzw. zur Wandmontage auf.

Auch ist es bevorzugt, dass das Wandbefestigungsprofil im Querschnitt entlang des Wandbefestigungsprofils zumindest teilweise L-förmig ausgebildet ist, um eine Nut zwischen einer Wand und dem Wandbefestigungsprofil zu generieren. Eine durchgehende Ausführung des Wandbefestigungsprofils mit L-förmigen Querschnitt verleiht ihm bessere Stabilität. Bei einem teilweise L-förmig ausgebildeten Querschnitt des Wandbefestigungsprofils kann man Material einsparen. Vorzugsweise greift in die Nut eine Nase eines zweiten und/oder eines vierten Profilelements ein. Somit kann eine Befestigung des Galerieschienenprofils an einer Wand mithilfe des Befestigungsprofils gewährleistet werden. Eine solche Konstruktion würde unter anderem ermöglichen, dass das Galerieschienenprofil für die Verbindung mit dem Wandbefestigungsprofil in diesen einfach eingeklickt werden kann.

Nochmals genauer geschildert, ist es von Vorteil, wenn das Wandbefestigungsprofil im Querschnitt L-förmig ausgebildet ist und vorzugsweise eine Anlagefläche zur Anlage an einer Wand umfasst.

Ferner ist es bevorzugt, dass das Schienensystem ein Befestigungsprofil zur sicheren Positionierung eines Galerieschienenprofils an einem Wandbefestigungsprofil umfasst. Während das Wandbefestigungsprofil eine Plattform zur Montage an der Wand bietet, handelt es sich bei dem Befestigungsprofil zum einen vorzugsweise um ein Verbindungsstück, das zwei Wandbefestigungsprofile miteinander verbindet, und zum anderen bietet es eine Möglichkeit, das Wandbefestigungsprofil mit einem Galerieschienenprofil, insbesondere kraftschlüssig, zu verbinden.

Günstigerweise ist das Befestigungsprofil im Querschnitt L-förmig ausgebildet.

Vorteilhafterweise weist ein Schenkel des L-förmig ausgebildeten Befestigungsprofils ebenfalls eine L-förmige Ausgestaltung auf, und zwar vorzugsweise mit einer Anlagefläche zur Anlage an einer Wand, sodass der Schenkel des Befestigungsprofils das Wandbefestigungsprofil fortsetzen bzw. verlängern kann.

Auch ist es von Vorteil, wenn ein Schenkel der L-Form der Anordnung an dem Wandbefestigungsprofil sowie der Verlängerung des Wandbefestigungsprofils entlang einer Wand dient und vorzugsweise der andere Schenkel der L-Form eine Aufnahme für ein Befestigungsmittel, insbesondere für einen Gewindestift, bildet. Mithilfe des Befestigungsmittels kann ein Galerieschienenprofil an der Wand bzw. an dem Befestigungsprofil und somit an dem Wandbefestigungsprofil befestigt werden.

Dabei ist es bevorzugt, dass das Wandbefestigungsprofil und das Befestigungsprofil mithilfe eines Verbindungsstücks aneinander befestigbar sind.

Auch ist es vorteilhaft, wenn ein Befestigungsmittel an dem anderen Schenkel der L-Form des Befestigungsprofils mit wenigstens einer Halteeinrichtung eines Galerieschienenprofils derart zusammenwirkt, dass das Galerieschienenprofil am Wandbefestigungsprofil befestigt ist.

Des Weiteren ist es vorteilhaft, wenn das erste Seitenprofilelement und/oder das zweite Seitenprofilelement und/oder das Galerieschienenprofil einstückig ausgebildet ist.

Nachstehend wird die Erfindung anhand eines Ausführungsbeispiels in Verbindung mit zugehörigen Zeichnungen näher erläutert. Hierbei zeigen schematisch:
- **Fig. 1**: eine Schnittansicht auf ein erfindungsgemäßes Galerieschienenprofil;
- **Fig. 2**: eine dreidimensionale Darstellung eines erfindungsgemäßen Schienensystems mit einem Wandbefestigungsprofil an einer Wand;
- **Fig. 3**: eine 3-dimensionale Darstellung des erfindungsgemäßen Schienensystems mit dem Galerieschienenprofil aus Figur 1 bei der Montage an einer Wand; und
- **Fig. 4**: eine 3-dimensionale Darstellung eines Teiles des erfindungsgemäßen Schienensystems nach den Figuren 2 und 3.

In der nachfolgenden Beschreibung werden gleiche Bezugszeichen für gleiche Gegenstände verwendet.

Figur 1 zeigt eine Schnittansicht auf ein erfindungsgemäßes Galerieschienenprofil 1.

Genauer dargestellt zeigt Figur 1 ein Galerieschienenprofil 1 zur Aufhängung eines Gegenstandes, insbesondere eines Bildes.

Das Galerieschienenprofil umfasst dabei einen ersten Profilteilabschnitt 2 zum Anbringen eines Leuchtmittels und einen zweiten Profilteilabschnitt 3 zur Aufhängung eines Bildes.

Die beiden Profilteilabschnitte 2, 3 weisen jeweils im Querschnitt eine Zugangsöffnung 4, 5 auf, wobei die Zugangsöffnung 4 des ersten Profilteilabschnitts 2 in entgegengesetzte Richtung zur Zugangsöffnung 5 des zweiten Profilteilabschnitts 3 orientiert ist.

Mit anderen Worten ausgedrückt, ist die Zugangsöffnung 4 des ersten Profilteilabschnitts 2 zu einer Raumdecke und die Zugangsöffnung 5 des zweiten Profilteilabschnitts 3 zum Erdboden orientiert.

Gemäß Figur 1 ist an oder innerhalb der Zugangsöffnung 5 des zweiten Profilteilabschnitts 3 ein Befestigungsmittel zur Aufhängung eines Bildes anordenbar.

Hingegen ist innerhalb des ersten Profilteilabschnitts 2 ein Leuchtmittel 6 derart angeordnet, dass dessen erzeugtes Licht durch die Zugangsöffnung 4 des ersten Profilteilabschnitts 2 leuchten bzw. strahlen kann.

Aufgrund der unterschiedlichen Orientierungen der Zugangsöffnungen 4, 5 ist es lediglich möglich, einen Raum indirekt mit Licht des Leuchtmittels 6 des ersten Profilteilabschnitt 2 zu beleuchten, wobei am zweiten Profilteilabschnitt 3 beispielsweise ein Bild angeordnet werden kann.

Im vorliegenden Fall ist das Leuchtmittel 6 als LED-Streifen und einfarbig oder mehrfarbig ausgebildet, wobei zu dem die Farbintensität und die ausgestrahlte Lichtfarbe des Leuchtmittels 6 variiert werden kann.

Des Weiteren zeigt Figur 1, dass der zweite Profilteilabschnitt 3 bzw. dessen Zugangsöffnung 5 als Schiene ausgebildet ist, in welcher ein Aufnahmemittel für ein Bild verschiebbar sowie lösbar befestigbar ist.

Demgegenüber ist der erste Profilteilabschnitt 2 bzw. dessen Zugangsöffnung 4 als Aufnahme für eine lichtdurchlässige Abdeckung 7 ausgebildet. Diese Abdeckung 7 hat die Aufgabe, Schmutz vom Eindringen in den Profilabschnitt 2 zu hindern. Außerdem können mithilfe einer Abdeckung 7 spezielle Lichteffekte erzielt werden. Beispielsweise kann die Abdeckung 7 aus einem klaren Glas und/oder Kunststoff hergestellt werden. Sie kann aber auch aus einem Milch- bzw. Opal-Glas und/oder Kunststoff hergestellt werden und kann darüber hinaus auch integrierte Linsen, Micro-Prismen und/oder ein Rastermuster aufweisen.

Wie Figur 1 ferner zeigt, hat der erste Profilteilabschnitt 2 im Querschnitt eine U-Form.

Diese U-Form bzw. der erste Profilteilabschnitt 2 wird von einem ersten 8 und einem zweiten Profilelement 9 sowie von einem ersten Verbindungselement 10 gebildet.

Dabei verbindet das erste Verbindungelement 10 die zwei Profilelemente 8, 9 derart miteinander, dass das erste Verbindungelement 10 und die zwei Profilelemente 8, 9 zusammen den ersten, im Querschnitt U-förmigen Profilteilabschnitt 2 bilden.

Dabei wird nochmals klar, dass die offene Seite des ersten, U-förmigen Profilteilabschnitts 2 die Zugangsöffnung 4 des ersten Profilteilabschnitts 2 bildet.

Wie bereits erwähnt, ist gemäß dem Ausführungsbeispiel nach Figur 1 ein Leuchtmittel 6 innerhalb des ersten, U-förmigen Profilteilabschnitts 2 angeordnet.

Genauer dargestellt ist das Leuchtmittel 6 an dem ersten Verbindungselement 10 angeordnet.

Hingegen weist nach Figur 1 der zweite Profilteilabschnitt 3 im Querschnitt eine Quaderform auf, wobei der zweite Profilteilabschnitt 3 von einem dritten 11 und einem vierten Profilelement 12 sowie von einem zweiten Verbindungselement 13 gebildet wird.

Das zweite Verbindungelement 13 verbindet, wie in Figur 1 dargestellt, die zwei Profilelemente 11, 12 derart miteinander, dass das Verbindungelement 13 und die zwei Profilelemente 11, 12 zusammen den im Querschnitt zweiten, quaderförmigen Profilteilabschnitt 3 mit einer Zugangsöffnung 5 bilden.

Weiter konkretisiert, ist gemäß Figur 1 das dritte 11 und vierte Profilelement 12 im Querschnitt L-förmig ausgebildet und jeweils mit einem Schenkel der L-Form in Richtung des anderen Profilelements orientiert. Somit wird zwischen den beiden zueinander orientierten Schenkeln die Zugangsöffnung 5 des zweiten Profilteilabschnitts 3 gebildet.

Somit bilden das dritte 11 und vierte L-förmig ausgebildete Profilelement 12 zusammen mit dem zweiten Verbindungselement 13 den im Querschnitt zweiten, quaderförmigen Profilteilabschnitt 3 mit einer Zugangsöffnung 5.

Zur Verbindung des ersten 2 und zweiten Profilteilabschnitts 3 dient ein dritter Profilteilabschnitt 14, mit welchem das Galerieschienenprofil 1 an einer Wand befestigt werden kann.

Genauer dargestellt wird der dritte Profilteilabschnitt 14 teilweise von dem ersten 2 und teilweise von dem zweiten Profilteilabschnitt 3 sowie von einem Verbindungsstegteil 15 gebildet.

Dabei verbindet das Verbindungsstegteil 15 den ersten 2 und zweiten Profilteilabschnitt 3 miteinander, wobei der dritte Profilteilabschnitt 14 zwei Halteeinrichtungen 21, 22 für eine Abschlussblende zum Verschließen des Galerieschienenprofils 1 umfasst.

Die zwei Halteeinrichtungen 21, 22 sind an den Verbindungselementen 10, 13 des ersten und zweiten Profilteilabschnitts 2, 3 angeordnet. Mit anderen Worten ausgedrückt, ist eine Halteeinrichtung 21 bzw. 22 an dem ersten Verbindungselement 10 bzw. an dem zweiten Verbindungselement 13 angeordnet.

Jede der beiden Halteeinrichtungen 21, 22 ist ausgebildet, ein Befestigungsmittel bzw. eine Schraube zum Befestigen einer Abschlussblende aufzunehmen.

Zusammengefasst kann festgehalten werden, dass das Galerieschienenprofil 1 ein erstes Seitenprofilelement 16 mit einer Sichtseite S zur Betrachtung umfasst, wobei sich das erste Seitenprofilelement 16 aus dem ersten Profilelement 8, dem dritten Profilelement 11 und dem Verbindungsstegteil 15 zusammensetzt, das das erste 8 und dritte Profilelement 11 miteinander verbindet.

Des Weiteren ist das erste Seitenprofilelement 16 im Querschnitt L-förmig ausgebildet und mit einem ersten Schenkel seiner L-Form in Richtung eines zweiten Seitenprofilelements 17 orientiert.

Wie bereits angedeutet, hat das Galerieschienenprofil 1 ein zweites Seitenprofilelement 17 mit einer Wandseite W zur Montage.

Dabei setzt sich das zweite Seitenprofilelement 17 aus dem zweiten 9 und vierten Profilelement 12 zusammen, die voneinander beabstandet sind, um eine Aufnahme für ein Montagemittel zu generieren, mit welchen eine Wandmontage gewährleistbar ist.

Mit anderen Worten ausgedrückt, ist zwischen dem zweiten 9 und vierten Profilelement 12 eine Aufnahme 18 in Form einer Öffnung ausgebildet, die der Montage an einer Wand dient.

Wie in Figur 1 dargestellt, ragt von dem zweiten Profilelement 9 und von dem vierten Profilelement 12 jeweils eine Nase 19, 20 in Richtung des vierten 12 bzw. des zweiten Profilelements 9 zum Eingreifen in eine Nut hervor, die zwischen einer Wand und einem Befestigungsprofil 31 gebildet wird.

Hierbei ist ebenfalls das zweite Seitenprofilelement 17 im Querschnitt im Wesentlichen L-förmig ausgebildet und mit einem ersten Schenkel seiner L-Form in Richtung des ersten Seitenprofilelements 16 orientiert.

Wie Figur 1 ebenfalls zu entnehmen ist, ist das dritte Profilelement 11 bzw. auch das erste Seitenprofilelement 16 L-förmig und ungleichschenklig ausgebildet.

Hierbei weist sowohl das dritte L-förmige Profilelement 11 als auch das erste Seitenprofilelement 16 einen zweiten Schenkel auf, der wenigstens doppelt so lange wie ein erster Schenkel ausgebildet ist.

Gleiche Aussage trifft auf das vierte Profilelement 12 und das zweite Seitenprofilelement 17 zu.

Hier weist ebenfalls sowohl das vierte L-förmige Profilelement 12 als auch das zweite Seitenprofilelement 17 einen zweiten Schenkel auf, der wenigstens doppelt so lange wie ein erster Schenkel ausgebildet ist.

Um einen Galerieschienenprofil 1 aus den beiden Seitenprofilelementen 16, 17 zu bilden, sind das erste 16 und zweite Seitenprofilelement 17 über das erste und zweite Verbindungselement 10, 13 miteinander verbunden.

Figur 2 zeigt eine dreidimensionale Darstellung eines an einer Wand W montierten erfindungsgemäßen Schienensystems 30 mit einem Wandbefestigungsprofil 31 an einer Wand.

Figur 3 zeigt eine 3-dimensionale Darstellung des erfindungsgemäßen Schienensystems 30 mit dem Galerieschienenprofil 1 aus Figur 1 bei der Montage an einer Wand, wobei Figur 4 eine 3-dimensionale Darstellung eines Teiles des erfindungsgemäßen Schienensystems nach den Figuren 2 und 3 zeigt.

Zur Vermeidung unnötiger Wiederholungen werden die Figuren 2 bis 4 nachfolgend gemeinsam beschrieben.

Das Schienensystem 30 zur Aufhängung eines Bildes hat neben dem bereits beschriebenen Galerieschienenprofil 1 ein Wandbefestigungsprofil 31 zur Wandmontage.

Das Wandbefestigungsprofil 31 ist im Querschnitt L-förmig ausgebildet und umfasst eine Anlagefläche zur Anlage an einer Wand W, um eine Nut 32 zwischen der Wand W und dem Wandbefestigungsprofil 31 zu generieren.

In diese Nut 32 greift die Nase 19 des zweiten Profilelements 9 des Galerieschienenprofils 1 ein.

Des Weiteren hat das Schienensystem 30, wie Figuren 2 bis 4 zeigen, ein Befestigungsprofil 33 zur sicheren Positionierung des Galerieschienenprofils 1 an dem Wandbefestigungsprofil 31.

Hierbei ist das Befestigungsprofil 33 im Querschnitt L-förmig ausgebildet, wobei das Befestigungsprofil 33 das Wandbefestigungsprofil 31 entlang der Wand W fortsetzt bzw. verlängert.

Das Wandbefestigungsprofil 31 und das Befestigungsprofil 33 sind mithilfe eines Verbindungsstücks 35 aneinander befestigt.

Somit dient ein Schenkel der L-Form des Befestigungsprofils 33 der Anordnung an dem Wandbefestigungsprofil 31 bzw. dessen Verlängerung entlang der Wand W, wobei der andere Schenkel der L-Form eine Aufnahme für einen Gewindestift 34 bildet.

Bezugnehmend auf die Figuren 2 bis 4 weist der linke Schenkel des L-förmig ausgebildeten Befestigungsprofils 33 ebenfalls eine L-förmige Ausgestaltung auf, und zwar mit einer Anlagefläche zur Anlage an der Wand W, sodass der linke Schenkel des Befestigungsprofils 33 das Wandbefestigungsprofil 31 fortsetzt bzw. verlängert.

Ferner greift, wie Figuren 2 und 3 zeigen, der Gewindestift 34 an dem anderen bzw. an dem rechten Schenkel der L-Form des Befestigungsprofils 33 mit der Halteeinrichtung 22 des Galerieschienenprofil 1 zusammenwirkt, bzw. ein-/hintergreift diese derart, dass das Galerieschienenprofil 1 am Wandbefestigungsprofil 31 befestigt ist.

Abschließend sei noch erwähnt, wie in den Figuren 1 bis 4 gezeigt, dass das Galerieschienenprofil einstückig ausgebildet ist.

### Bezugszeichenliste

- 1: Galerieschienenprofil
- 2: erster Profilteilabschnitt
- 3: zweite Profilteilabschnitt
- 4: Zugangsöffnung
- 5: Zugangsöffnung
- 6: Leuchtmittel
- 7: Abdeckung
- 8: erstes Profilelement
- 9: zweites Profilelement
- 10: erstes Verbindungselement
- 11: drittes Profitelement
- 12: viertes Profilelement
- 13: zweites Verbindungselement
- 14: dritter Profilteilabschnitt
- 15: Verbindungsstegteil
- 16: erstes Seitenprofilelement
- 17: zweites Seitenprofilelement
- 18: Aufnahme
- 19: Nase
- 20: Nase
- 21: Halteeinrichtung
- 22: Halteeinrichtung
- 30: Schienensystem
- 31: Wandbefestigungsprofil
- 32: Nut
- 33: Befestigungsprofil
- 34: Befestigungsmittel/Gewindestift
- 35: Verbindungsstück
- S: Sichtseite
- W: Wandseite/Wand

## Patentansprüche

1. Galerieschienenprofil (1) zur Aufhängung eines Gegenstandes, insbesondere eines Bildes, aufweisend:
- einen ersten Profilteilabschnitt (2) zum Anbringen eines Leuchtmittels,
- wobei der erste Profilteilabschnitt (2) im Querschnitt eine U-Form aufweist,
- wobei der erste Profilteilabschnitt (2) von einem ersten (8) und einem zweiten Profilelement (9) sowie von wenigstens einem Verbindungselement (10) gebildet wird,
- wobei das wenigstens eine Verbindungselement (10) die zwei Profilelemente (8, 9) derart miteinander verbindet, dass das Verbindungselement (10) und die zwei Profilelemente (8, 9) zusammen den ersten, im Querschnitt U-förmigen Profilteilabschnitt (2) bilden,
- einen zweiten Profilteilabschnitt (3) zur Aufhängung eines Gegenstandes,
- wobei der zweite Profilteilabschnitt (3) von einem dritten (11) und einem vierten Profilelement (12) sowie von wenigstens einem Verbindungselement (13) gebildet wird,
- wobei die Profilteilabschnitte (2, 3) jeweils im Querschnitt eine Zugangsöffnung (4, 5) aufweisen,
- wobei die offene Seite des ersten, U-förmigen Profilteilabschnitts (2) die Zugangsöffnung (4) des ersten Profilteilabschnitts (2) bildet,
- wobei die Zugangsöffnung (4) des ersten Profilteilabschnitts (2) in entgegengesetzte Richtung zur Zugangsöffnung (5) des zweiten Profilteilabschnitts (3) orientiert ist,
- wobei die Zugangsöffnung (4) des ersten Profilteilabschnitts (2) zu einer Raumdecke und die Zugangsöffnung (5) des zweiten Profilteilabschnitts (3) zum Erdboden orientiert ist, und
- wobei innerhalb des ersten Profilteilabschnitts (2) ein Leuchtmittel (6) derart angeordnet ist, dass erzeugtes Licht des Leuchtmittels (6) durch die Zugangsöffnung (4) des ersten Profilteilabschnitts (2) leuchtet,
- wobei das dritte (11) und vierte Profilelement (12) im Querschnitt L-förmig ausgebildet ist und jeweils mit einem Schenkel der L-Form in Richtung des anderen Profilelements orientiert ist, sodass zwischen den beiden zueinander orientierten Schenkeln die Zugangsöffnung (5) des zweiten Profilteilabschnitts (3) gebildet wird,
- wobei das Galerieschienenprofil (1) ein erstes Seitenprofilelement (16) mit einer Sichtseite (S) zur Betrachtung umfasst,
- wobei das erste Seitenprofilelement (16) im Querschnitt L-förmig ausgebildet ist und mit einem ersten Schenkel seiner L-Form in Richtung eines zweiten Seitenprofilelements (17) orientiert ist,
- wobei das erste Seitenprofilelement (16) das erste (8) und dritte Profilelement (11) umfasst.

2. Galerieschienenprofil nach Anspruch 1,
- wobei an oder innerhalb der Zugangsöffnung (5) des zweiten Profilteilabschnitts (3) ein Befestigungsmittel zur Aufhängung eines Gegenstandes anordenbar ist.

3. Galerieschienenprofil nach Anspruch 1 oder 2,
- wobei das Leuchtmittel (6) als einzelne LEDs oder als LED-Streifen ausgebildet ist,
- wobei vorzugsweise das Leuchtmittel (6) einfarbig oder mehrfarbig ausgebildet ist,
- wobei vorzugsweise die Farbintensität und/oder die ausgestrahlte Lichtfarbe des Leuchtmittels (6) variierbar ist,
- wobei vorzugsweise das Leuchtmittel (6) in dem ersten Profilteilabschnitt (2) angeordnet ist.

4. Galerieschienenprofil nach einem der vorangehenden Ansprüche,
- wobei der zweite Profilteilabschnitt (3), insbesondere dessen Zugangsöffnung (5), als Schiene ausgebildet ist, in welcher ein Aufnahmemittel für einen Gegenstand verschiebbar sowie lösbar befestigbar ist,
- wobei vorzugsweise der erste Profilteilabschnitt (2), insbesondere dessen Zugangsöffnung (4), als Aufnahme für eine lichtdurchlässige Abdeckung (7) ausgebildet ist.

5. Galerieschienenprofil nach einem der vorangehenden Ansprüche,
- wobei der erste Profilteilabschnitt (2) von dem ersten (8) und dem zweiten Profilelement (9) sowie von einem ersten Verbindungselement (10) gebildet wird,
- wobei vorzugsweise innerhalb des ersten, U-förmigen Profilteilabschnitts (2) ein Leuchtmittel (6) angeordnet ist,
- wobei vorzugsweise das Leuchtmittel (6) an einem Profilelement (8, 9) oder an dem wenigstens einen Verbindungselement (10) angeordnet ist.

6. Galerieschienenprofil nach einem der vorangehenden Ansprüche,
- wobei der zweite Profilteilabschnitt (3) im Querschnitt eine Quaderform aufweist,
- wobei vorzugsweise der zweite Profilteilabschnitt (3) von einem dritten (11) und einem vierten Profilelement (12) sowie von wenigstens einem Verbindungselement (13), insbesondere von einem zweiten Verbindungselement (13), gebildet wird,
- wobei vorzugsweise das wenigstens eine Verbindungelement (13) die zwei Profilelemente (11, 12) derart miteinander verbindet, dass das Verbindungelement (13) und die zwei Profilelemente (11, 12) zusammen den im Querschnitt zweiten, quaderförmigen Profilteilabschnitt (3) mit einer Zugangsöffnung (5) bilden.

7. Galerieschienenprofil nach einem der vorangehenden Ansprüche,
- wobei der zweite Profilteilabschnitt (3) von dem dritten (11) und dem vierten Profilelement (12) sowie von einem zweiten Verbindungselement (13) gebildet wird,
- wobei vorzugsweise das dritte (11) und vierte L-förmig ausgebildete Profilelement (12) zusammen mit dem wenigstens einen Verbindungselement (13) den im Querschnitt zweiten, quaderförmigen Profilteilabschnitt (3) mit einer Zugangsöffnung (5) bilden.

8. Galerieschienenprofil nach einem der vorangehenden Ansprüche,
- wobei der erste (2) und zweite Profilteilabschnitt (3) durch einen dritten Profilteilabschnitt (14) zur Befestigung des Galerieschienenprofils (1) an einer Wand verbunden ist,
- wobei vorzugsweise der dritte Profilteilabschnitt (14) teilweise von dem ersten (2) und teilweise von dem zweiten Profilteilabschnitt (3) sowie von einem Verbindungsstegteil (15) gebildet wird,
- wobei vorzugsweise das Verbindungsstegteil (15) den ersten (2) und zweiten Profilteilabschnitt (3) miteinander verbindet.
- wobei vorzugsweise der dritte Profilteilabschnitt (14) wenigstens eine Halteeinrichtung (21, 22) für eine Abschlussblende zum Verschließen des Galerieschienenprofils (1) umfasst,
- wobei vorzugsweise die wenigstens eine Halteeinrichtung (21, 22) an wenigstens einem Verbindungselement (10, 13) des ersten und/oder zweiten Profilteilabschnitts (2, 3) angeordnet ist,
- wobei vorzugsweise die wenigstens eine Halteeinrichtung (21, 22) ausgebildet ist, ein Befestigungsmittel, insbesondere eine Schraube, zum Befestigen einer Abschlussblende aufzunehmen.

9. Galerieschienenprofil nach einem der vorangehenden Ansprüche,
- wobei das erste Seitenprofilelement (16) zusätzlich ein Verbindungsstegteil (15) umfasst, das das erste (8) und dritte Profilelement (11) miteinander verbindet, insbesondere einstückig verbindet.

10. Galerieschienenprofil nach einem der vorangehenden Ansprüche mit einem zweiten Seitenprofilelement (17), das eine Wandseite (W) zur Montage umfasst,
- wobei vorzugsweise das zweite Seitenprofilelement (17) ein zweites (9) und viertes Profilelement (12) umfasst,
- wobei vorzugsweise das zweite (9) und vierte Profilelement (12) voneinander beabstandet sind, um eine Aufnahme (18) für ein Montagemittel zu generieren, mit welchen eine Wandmontage gewährleistbar ist,
- wobei vorzugsweise von dem zweiten Profilelement (9) und/oder von dem vierten Profilelement (12) eine Nase (19, 20) jeweils in Richtung des vierten (12) und/oder zweiten Profilelements (9) zum Eingreifen in eine Nut, insbesondere gebildet zwischen einer Wand und einem Wandbefestigungsprofil (31), hervorragt,
- wobei vorzugsweise das zweite Seitenprofilelement (17) im Querschnitt im Wesentlichen L-förmig ausgebildet ist und mit einem ersten Schenkel seiner L-Form in Richtung eines ersten Seitenprofilelements (16) orientiert ist.

11. Galerieschienenprofil nach einem der vorangehenden Ansprüche,
- wobei das erste (16) und zweite Seitenprofilelement (17) über das wenigstens eine Verbindungselement (10, 13), insbesondere über das erste (10) und/oder das zweite Verbindungselement (13) miteinander verbunden ist.

12. Schienensystem (30) zur Aufhängung eines Gegenstandes, insbesondere eines Bildes, aufweisend:
- ein Galerieschienenprofil (1) nach einem der vorangehenden Ansprüche und
- ein Wandbefestigungsprofil (31) zur Montage an einer Wand.

13. Schienensystem nach Anspruch 12,
- wobei das Wandbefestigungsprofil (31) im Querschnitt entlang des Wandbefestigungsprofils (31) zumindest teilweise L-förmig ausgebildet ist, um eine Nut (32) zwischen einer Wand (W) und dem Wandbefestigungsprofil (31) zu generieren, in welche eine Nase (19, 20) eines zweiten (9) und/oder eines vierten Profilelements (12) eingreift.

14. Schienensystem nach Anspruch 12 oder 13,
- wobei das Schienensystem (30) ein Befestigungsprofil (33) zur sicheren Positionierung eines Galerieschienenprofils (1) an dem Wandbefestigungsprofil (31) umfasst,
- wobei vorzugsweise das Befestigungsprofil (33) im Querschnitt L-förmig ausgebildet ist,
- wobei ein Schenkel der L-Form der Anordnung an dem Wandbefestigungsprofil (31) sowie der Verlängerung des Wandbefestigungsprofils (31) entlang einer Wand (W) dient und wobei der andere Schenkel der L-Form eine Aufnahme für ein Befestigungsmittel (34), insbesondere für einen Gewindestift, bildet,
- wobei vorzugsweise ein Befestigungsmittel (34) an dem anderen Schenkel der L-Form mit wenigstens einer Halteeinrichtung (21, 22) derart zusammenwirkt, dass das Galerieschienenprofil (1) am Wandbefestigungsprofil (31) befestigt ist.

## Claims

1. A gallery rail profile (1) for hanging an object, in particular a picture, having:
- a first profile subsection (2) for attaching a illuminant,
- wherein the first profile subsection (2) has a U-shape in the cross section,
- wherein the first profile subsection (2) is formed by a first (8) and a second profile element (9) as well as by at least one connecting element (10),
- wherein the at least one connecting element (10) connects the two profile elements (8, 9) to one another in such a way that together, the connecting element (10) and the two profile elements (8, 9) form the first profile subsection (2), which has a U-shape in the cross section,
- a second profile subsection (3) for hanging an object,
- wherein the second profile subsection (3) is formed by a third (11) and a fourth profile element (12) as well as by at least one connecting element (13),
- wherein the profile subsections (2, 3) each have an access opening (4, 5) in the cross section,
- wherein the open side of the first, U-shaped profile subsection (2) forms the access opening (4) of the first profile subsection (2),
- wherein the access opening (4) of the first profile subsection (2) is oriented in the opposite direction to the access opening (5) of the second profile subsection (3),
- wherein the access opening (4) of the first profile subsection (2) is oriented towards a room ceiling and the access opening (5) of the second profile subsection (3) is oriented towards the ground, and
- wherein a illuminant (6) is arranged within the first profile subsection (2) in such a way that the generated light of the illuminant (6) shines through the access opening (4) of the first profile subsection (2),
- wherein the third (11) and fourth profile element (12) is formed in an L-shaped manner in the cross section and is in each case oriented with one leg of the L-shape in the direction of the other profile element, so that the access opening (5) of the second profile subsection (3) is formed between the two legs, which are oriented towards one another,
- wherein the gallery rail profile (1) has a first side profile element (16) comprising a visible side (S) for viewing,
- wherein the first side profile element (16) is formed in an L-shaped manner in the cross section and is oriented with a first leg of its L-shape in the direction of a second side profile element (17),
- wherein the first side profile element (16) comprises the first (8) and third profile element (11).

2. The gallery rail profile according to claim 1,
- wherein a fastening means for hanging an object can be arranged on or within the access opening (5) of the second profile subsection (3).

3. The gallery rail profile according to claim 1 or 2,
- wherein the illuminant (6) is formed as individual LEDs or as LED strip,
- wherein the illuminant (6) is preferably formed in a monochromatic or polychromatic manner,
- wherein the color intensity and/or the emitted light color of the illuminant (6) can preferably be varied,
- wherein the illuminant (6) is preferably arranged in the first profile subsection (2).

4. The gallery rail profile according to any one of the preceding claims,
- wherein the second profile subsection (3), in particular the access opening (5) thereof, is formed as rail, in which a receiving means for an object can be fastened in a displaceable as well as releasable manner,
- wherein the first profile subsection (2), in particular the access opening (4) thereof, is preferably formed as receptacle for a light-permeable cover (7).

5. The gallery rail profile according to any one of the preceding claims,
- wherein the first profile subsection (2) is formed by the first (8) and the second profile element (9) as well as by a first connecting element (10),
- wherein a illuminant (6) is preferably arranged within the first, U-shaped profile subsection (2),
- wherein the illuminant (6) is preferably arranged on a profile element (8, 9) or on the at least one connecting element (10).

6. The gallery rail profile according to any one of the preceding claims,
- wherein the second profile subsection (3) has a cuboid shape in the cross section,
- wherein the second profile subsection (3) is preferably formed by a third (11) and a fourth profile element (12) as well as by at least one connecting element (13), in particular by a second connecting element (13),
- wherein the at least one connecting element (13) preferably connects the two profile elements (11, 12) to one another in such a way that together, the connecting element (13) and the two profile elements (11, 12) form the second, cuboid-shaped profile subsection (3) in the cross section comprising an access opening (5).

7. The gallery rail profile according to any one of the preceding claims,
- wherein the second profile subsection (3) is formed by the third (11) and the fourth profile element (12) as well as by a second connecting element (13),
- wherein the third (11) and fourth profile element (12) formed in an L-shaped manner, together with the at least one connecting element (13), form the second, cuboid-shaped profile subsection (3) in the cross section comprising an access opening (5).

8. The gallery rail profile according to any one of the preceding claims,
- wherein the first (2) and second profile subsection (3) is connected by means of a third profile subsection (14) for fastening the gallery rail profile (1) to a wall,
- wherein the third profile subsection (14) is preferably partially formed by the first (2) and partially by the second profile subsection (3) as well as by a connecting web part (15),
- wherein the connecting web part (15) preferably connects the first (2) and second profile subsection (3) to one another,
- wherein the third profile subsection (14) preferably comprises at least one holding means (21, 22) for a closure panel for closing the gallery rail profile (1),
- wherein the at least one holding means (21, 22) is preferably arranged on at least one connecting element (10, 13) of the first and/or second profile subsection (2, 3),
- wherein the at least one holding means (21, 22) is preferably formed to receive a fastening means, in particular a screw, for fastening a closure panel.

9. The gallery rail profile according to any one of the preceding claims,
- wherein the first side profile element (16) additionally comprises a connecting web part (15), which connects the first (8) and third profile element (11) to one another, in particular integrally.

10. The gallery rail profile according to any one of the preceding claims comprising a second side profile element (17), which comprises a wall side (W) for the assembly,
- wherein the second side profile element (17) preferably comprises a second (9) and fourth profile element (12),
- wherein the second (9) and fourth profile element (12) are preferably spaced apart from one another in order to generate a receptacle (18) for an assembly means, by means of which a wall assembly can be ensured,
- wherein a lug (19, 20) preferably in each case protrudes from the second profile element (9) and/or from the fourth profile element (12) in the direction of the fourth (12) and/or second profile element (9) for engaging with a groove, in particular formed between a wall and a wall fastening profile (31),
- wherein the second side profile element (17) is preferably formed in an essentially L-shaped manner in the cross section and is oriented with a first leg of its L-shape in the direction of a first side profile element (16).

11. The gallery rail profile according to one of the preceding claims,
- wherein the first (16) and second side profile element (17) is connected to one another via the at least one connecting element (10, 13), in particular via the first (10) and/or the second connecting element (13).

12. A rail system (30) for hanging an object, in particular a picture, having:
- a gallery rail profile (1) according to any one of the preceding claims and
- a wall fastening profile (31) for assembly on a wall.

13. The rail system according to claim 12,
- wherein the wall fastening profile (31) is formed at least partially in an L-shaped manner in the cross section along the wall fastening profile (31), in order to generate a groove (32) between a wall (W) and the wall fastening profile (31), with which a lug (19, 20) of a second (9) and/or of a fourth profile element (12) engages.

14. The rail system according to claim 12 or 13,
- wherein the rail system (30) comprises a fastening profile (33) for securely positioning a gallery rail profile (1) on the wall fastening profile (31),
- wherein the fastening profile (33) is preferably formed in an L-shaped manner in the cross section,
- wherein a leg of the L-shape serves for the arrangement on the wall fastening profile (31) as well for the extension of the wall fastening profile (31) along a wall (W), and wherein the other leg of the L-shape forms a receptacle for a fastening means (34), in particular for a threaded pin,
- wherein a fastening means (34) on the other leg of the L-shape preferably cooperates with at least one holding means (21, 22) in such a way that the gallery rail profile (1) is fastened to the wall fastening profile (31).

## Revendications

1. Profilé de cimaise de galerie (1) destiné à suspendre un objet, en particulier un tableau, présentant :
- une première section partielle de profilé (2) destinée à fixer un moyen d'éclairage,
- la première section partielle de profilé (2) présentant une coupe transversale en forme de U,
- la première section partielle de profilé (2) étant constituée d'un premier (8) et d'un deuxième élément de profilé (9) ainsi que d'au moins un élément de liaison (10),
- ledit au moins un élément de liaison (10) reliant entre eux les deux éléments de profilé (8, 9) de telle manière à ce que l'élément de liaison (10) et les deux éléments de profilé (8, 9) forment ensemble la première section partielle de profilé (2) présentant une coupe transversale en forme de U,
- une deuxième section partielle de profilé (3) destinée à suspendre un objet,
- la deuxième section partielle de profilé (3) étant constituée d'un troisième (11) et d'un quatrième élément de profilé (12) ainsi que d'au moins un élément de liaison (13),
- les sections partielles de profilé (2, 3) présentant chacune une ouverture d'accès (4, 5) dans la coupe transversale,
- la face ouverte de la première section partielle de profilé (2) en forme de U constituant l'ouverture d'accès (4) de la première section partielle de profilé (2),
- l'ouverture d'accès (4) de la première section partielle de profilé (2) étant orientée dans le sens opposé par rapport à l'ouverture d'accès (5) de la deuxième section partielle de profilé (3),
- l'ouverture d'accès (4) de la première section partielle de profilé (2) étant orientée vers le plafond d'une pièce et l'ouverture d'accès (5) de la deuxième section partielle de profilé (3) vers le sol, et
- un moyen d'éclairage (6) étant disposé à l'intérieur de la première section partielle de profilé (2) de sorte que la lumière générée par le moyen d'éclairage (6) éclaire à travers l'ouverture d'accès (4) de la première section partielle de profilé (2),
- le troisième (11) et le quatrième élément de profilé (12) étant réalisés avec une coupe transversale en forme de L et étant orientés respectivement avec un côté de la forme en L en direction de l'autre élément de profilé de sorte que l'ouverture d'accès (5) de la deuxième section partielle de profilé (3) soit formée entre les deux côtés orientés l'un vers l'autre,
- le profilé de cimaise de galerie (1) comprenant un premier élément de profilé latéral (16) ayant un côté visible (S) pour l'observation,
- le premier élément de profilé latéral (16) étant réalisé avec une coupe transversale en forme de L et étant orienté avec un premier côté de sa forme en L en direction d'un deuxième élément de profilé latéral (17),
- le premier élément de profilé latéral (16) comprenant le premier (8) et le troisième élément de profilé (11).

2. Profilé de cimaise de galerie selon la revendication 1,
- un moyen de fixation destiné à suspendre un objet pouvant être disposé sur ou à l'intérieur de l'ouverture d'accès (5) de la deuxième section partielle de profilé (3).

3. Profilé de cimaise de galerie selon la revendication 1 ou 2,
- le moyen d'éclairage (6) étant conçu comme des LED individuelles ou comme une bande de LED,
- le moyen d'éclairage (6) étant de préférence monocolore ou multicolore,
- l'intensité de la couleur et/ou la couleur de la lumière émise par le moyen d'éclairage (6) étant de préférence variable,
- le moyen d'éclairage (6) étant de préférence disposé dans la première section partielle de profilé (2).

4. Profilé de cimaise de galerie selon l'une des revendications précédentes,
- la deuxième section partielle de profilé (3), en particulier son ouverture d'accès (5), étant conçue comme une cimaise dans laquelle un moyen de support pour un objet peut être déplacé et fixé de manière amovible,
- la première section partielle de profilé (2), en particulier son ouverture d'accès (4), étant de préférence conçue comme un support pour une couverture perméable à la lumière (7).

5. Profilé de cimaise de galerie selon l'une des revendications précédentes,
- la première section partielle de profilé (2) étant constituée du premier (8) et du deuxième élément de profilé (9) ainsi que d'un premier élément de liaison (10),
- un moyen d'éclairage (6) étant de préférence disposé à l'intérieur de la première section partielle de profilé (2) en forme de U,
- le moyen d'éclairage (6) étant de préférence disposé sur un élément de profilé (8, 9) ou sur ledit au moins un élément de liaison (10).

6. Profilé de cimaise de galerie selon l'une des revendications précédentes,
- la deuxième section partielle de profilé (3) présentant une forme parallélépipédique en coupe transversale,
- la deuxième section partielle de profilé (3) étant de préférence constituée d'un troisième (11) et d'un quatrième élément de profilé (12) ainsi que d'au moins un élément de liaison (13), en particulier d'un deuxième élément de liaison (13),
- ledit au moins un élément de liaison (13) reliant de préférence entre eux les deux éléments de profilé (11, 12) de sorte que l'élément de liaison (13) et les deux éléments de profilé (11, 12) forment ensemble la deuxième section partielle de profilé (3) présentant une forme parallélépipédique en coupe transversale, avec une ouverture d'accès (5).

7. Profilé de cimaise de galerie selon l'une des revendications précédentes,
- la deuxième section partielle de profilé (3) étant constituée des troisième (11) et quatrième éléments de profilé (12) ainsi que d'un deuxième élément de liaison (13),
- les troisième (11) et quatrième éléments de profilé (12) conçus en forme de L constituant de préférence, avec ledit au moins un élément de liaison (13), la deuxième section partielle de profilé (3) présentant une forme parallélépipédique en coupe transversale, avec une ouverture d'accès (5).

8. Profilé de cimaise de galerie selon l'une des revendications précédentes,
- la première (2) et la deuxième section partielle de profilé (3) étant reliées par une troisième section partielle de profilé (14) pour la fixation du profilé de cimaise de galerie (1) contre un mur,
- la troisième section partielle de profilé (14) étant de préférence constituée partiellement de la première (2) et partiellement de la deuxième section partielle de profilé (3) ainsi que d'une entretoise de liaison (15),
- l'entretoise de liaison (15) reliant de préférence entre eux la première (2) et la deuxième section partielle de profilé (3),
- la troisième section partielle de profilé (14) comprenant de préférence au moins un dispositif de retenue (21, 22) d'un panneau de fermeture pour fermer le profilé de cimaise de galerie (1),
- ledit au moins dispositif de retenue (21, 22) étant de préférence disposé sur au moins un élément de liaison (10, 13) de la première et/ou la deuxième section partielle de profilé (2, 3),
- ledit au moins un dispositif de retenue (21, 22) étant de préférence conçu pour recevoir un moyen de fixation, en particulier un boulon, pour la fixation d'un panneau de fermeture.

9. Profilé de cimaise de galerie selon l'une des revendications précédentes,
- le premier élément de profilé latéral (16) comprenant en plus une entretoise de liaison (15) qui relie entre eux le premier (8) et le troisième élément de profilé (11), les relie en particulier en une pièce.

10. Profilé de cimaise de galerie selon l'une des revendications précédentes, avec un deuxième élément de profilé latéral (17) qui comprend une face murale (W) pour le montage,
- le deuxième élément de profilé latéral (17) comprenant de préférence un deuxième (9) et un quatrième élément de profilé (12),
- le deuxième (9) et le quatrième élément de profilé (12) étant de préférence espacés l'un de l'autre pour générer un support (18) pour un moyen de montage permettant de garantir un montage mural,
- un ergot (19, 20) faisant saillie de préférence du deuxième élément de profilé (9) et/ou du quatrième élément de profilé (12), respectivement en direction du quatrième (12) et/ou du deuxième élément de profilé (9) pour s'engager dans une rainure, formée en particulier entre un mur et un profilé de fixation murale (31),
- le deuxième élément de profilé latéral (17) étant de préférence réalisé avec une coupe transversale essentiellement en forme de L et étant orienté avec un premier côté de sa forme en L en direction d'un premier élément de profilé latéral (16).

11. Profilé de cimaise de galerie selon l'une des revendications précédentes,
- le premier (16) et le deuxième élément de profilé latéral (17) étant reliés par ledit au moins un élément de liaison (10, 13), en particulier par le premier (10) et/ou le deuxième élément de liaison (13).

12. Système de cimaise (30) destiné à suspendre un objet, en particulier un tableau, présentant :
- un profilé de cimaise de galerie (1) selon l'une des revendications précédentes et
- un profilé de fixation murale (31) pour un montage mural.

13. Système de cimaise selon la revendication 12,
- le profilé de fixation murale (31) étant réalisé avec une coupe transversale le long du profilé de fixation murale (31) au moins partiellement en forme de L pour générer une rainure (32) entre un mur (W) et le profilé de fixation murale (31), dans lequel s'engage un ergot (19, 20) d'un deuxième (9) et/ou d'un quatrième élément de profilé (12).

14. Système de cimaise selon la revendication 12 ou 13,
- le système de cimaise (30) comprenant un profilé de fixation (33) pour le positionnement sûr d'un profilé de cimaise de galerie (1) sur le profilé de fixation murale (31),
- le profilé de fixation (33) étant de préférence réalisé avec une coupe transversale en forme de L,
- un côté de la forme en L servant à la disposition sur le profilé de fixation murale (31) ainsi qu'au prolongement du profilé de fixation murale (31) le long d'un mur (W) et l'autre côté de la forme en L formant un support pour un moyen de fixation (34), en particulier pour une vis sans tête,
- un moyen de fixation (34) sur l'autre côté de la forme en L interagissant de préférence avec au moins un dispositif de retenue (21, 22) de telle sorte que le profilé de cimaise de galerie (1) soit fixé au profilé de fixation murale (31).
